# EUROPÄISCHE PATENTSCHRIFT

(11) **EP 3 121 825 B1**
(45) Veröffentlichungstag und Bekanntmachung des Hinweises auf die Patenterteilung: **16.09.2020**
(21) Anmeldenummer: 15177876.8
(22) Anmeldetag: 22.07.2015
(51) Int. Cl.: H01F 27/14

(54) **AUFNAHMEVORRICHTUNG ZUR AUFNAHME VON ISOLIERFLÜSSIGKEIT**
RECEIVER DEVICE FOR RECEIVING INSULATING FLUID
DISPOSITIF DE RÊCEPTION DESTINÊ À RECEVOIR UN LIQUIDE ISOLANT

(43) Veröffentlichungstag der Anmeldung: 25.01.2017
(73) Patentinhaber: Siemens Aktiengesellschaft, 80333 München (DE)
(72) Erfinder: REISING, Andreas, 90513 Zirndorf (DE); RUDOLPH, Oliver, 91126 Schwabach (DE)

(56) Entgegenhaltungen:
- EP-A1- 2 610 881
- WO-A1-2007/009960
- WO-A1-2007/009961
- CN-U- 202 373 411
- CN-U- 203 826 163
- CN-U- 204 480 848
- CN-Y- 2 218 964
- JP-A- H0 661 067
- US-A- 3 934 453

## Beschreibung

Die Erfindung betrifft eine Aufnahmevorrichtung zur Aufnahme von Isolierflüssigkeit aus einem Kessel eines Transformators oder einer Drossel, umfassend einen Aufnahmebehälter, der als ein Hohlkörper ausgebildet ist und mit einer Kesselöffnung des Kessels verbindbar ist, so dass durch die Kesselöffnung Isolierflüssigkeit zwischen einem Kesselinneren des Kessels und einem Inneren des Aufnahmebehälters strömen kann, und einen Kompensator, der als ein Hohlkörper mit einem veränderbaren Kompensatorvolumen ausgebildet ist und gegenüber dem Aufnahmebehälter verschlossen in dem Aufnahmebehälter angeordnet ist.

Die EP 2 610 881 A1 betrifft eine Vorrichtung zum Druckausgleich bei Tiefseetransformatoren, die für den Einsatz am Meeresboden vorgesehen sind. Hier ist, um Beschädigungen des Transformatortanks zu vermeiden, der Ödruck im Inneren des Tanks an den Wasserdruck am Meeresboden anzupassen. Hierzu dient die besagte Vorrichtung zum Druckausgleich, die mit zwei ineinander verschachtelten Faltenbälge ausgebildet ist. Die Faltenbälge sind fest miteinander verbunden.

Die WO 2007/009961 A1 betrifft einen Transformator mit einem hermetisch abgeschlossenen Gehäuse oder einem hermetisch abgeschlossenen Tank, der mit einem Isolierfluid befüllt ist. Der Tank ist mit einem Ausdehnungsgefäß über eine Rohrleitung verbunden, in dem ein Buchholzrelais angeordnet ist. Wie alle hermetisch abgeschlossenen Transformatoren ist ein Gaspolster vorgesehen, das von dem Ausdehnungsgefäß thermisch entkoppelt ist. Hierzu dient eine Gaskompressionskammer. Innerhalb des Ausdehnungsgefäßes selbst ist ein flexibler Gasbehälter vorgesehen.

Die WO 2007/009960 A1 beschreibt ein Ausdehnungsgefäß für einen Stufenschalter.

Weitere relevante Dokumente des Standes der Technik sind CN 202373411 U sowie CN 2 218 964 Y.

Die Gehäuse von Transformatoren und Drosseln werden häufig mit einer speziellen Isolierflüssigkeit, beispielsweise Isolier- bzw. Transformatorenöl, befüllt, das der elektrischen Isolation und/oder Kühlung der Wicklungen der Transformatoren und Drosseln dient. Insbesondere Temperaturänderungen beim Betrieb der Transformatoren und Drosseln verursachen Volumenänderungen der Isolierflüssigkeit im Gehäuse, die kompensiert werden müssen. Zur Kompensation derartiger Volumenänderungen werden häufig Ausdehnungsgefäße verwendet, die im Falle einer Volumenzunahme der Isolierflüssigkeit eine variable Flüssigkeitsmenge aufnehmen und bei anschließender Volumenabnahme wieder abgeben können.

Bekannte Ausdehnungsgefäße sind zur Aufnahme einer variablen Flüssigkeitsmenge dazu ausgebildet, außer der Isolierflüssigkeit Luft mit einer Umgebung des Gehäuses auszutauschen (zu "atmen"), so dass das aufgenommene Luftvolumen das nicht von Isolierflüssigkeit ausgefüllte Volumen des Ausdehnungsgefäßes einnimmt und für einen Druckausgleich sorgt. Die Luft wird in dem Ausdehnungsgefäß beispielsweise in einem Gummisack gespeichert oder durch eine elastische Membran von der Isolierflüssigkeit getrennt, um zu verhindern, dass Sauerstoff und Feuchtigkeit aus der Luft in die Isolierflüssigkeit übergehen und zu einer schnelleren Alterung und Minderung der Isolierfähigkeit der Isolierflüssigkeit und weiteren Isoliermaterials wie Isolierpapier in dem Gehäuse führen. Jedoch verschließen derartige Ausdehnungsgefäße das Gehäuse nicht vollständig (hermetisch) gegenüber der Umgebungsluft, da durch die Haut eines Gummisacks bzw. durch eine Membran immer eine gewisse Menge Sauerstoff und Feuchtigkeit der Luft in die Isolierflüssigkeit übergeht und diese allmählich beeinträchtigt.

Durch Beeinträchtigungen der Isolierung kann es in seltenen Fällen zur Entstehung eines Lichtbogens im Inneren des flüssigkeitsgefüllten Gehäuses kommen. Durch die dabei entstehende extreme Hitze verdampft Isolierflüssigkeit im Bereich des Lichtbogens schlagartig. Die daraus resultierende starke Volumenvergrößerung bewirkt einen plötzlichen Druckanstieg im Gehäuseinneren. Eine mögliche Folge dieses Druckanstiegs ist das Bersten des Gehäuses, das im ungünstigsten Fall einen Brand zur Folge hat. Um die aus dem hohen Druck resultierenden Belastungen zu beherrschen, sind konstruktive Maßnahmen und ein erhöhter Materialeinsatz von Nöten. Beispielsweise wird dazu ein Druckentlastungsventil eingesetzt, das bei Überdruck geöffnet wird, um den Austritt von Gas und Isolierflüssigkeit aus dem Gehäuse zu ermöglichen, oder das Gehäuse wird durch einen mit einer Berstscheibe versehenen Flansch mit einer Dekompressionskammer verbunden, so dass die Berstscheibe bei Überdruck platzt und die Dekompressionskammer Gas und Isolierflüssigkeit aufnehmen kann.

Der Erfindung liegt die Aufgabe zugrunde, eine verbesserte Aufnahmevorrichtung zur Aufnahme von Isolierflüssigkeit aus einem Kessel eines Transformators oder einer Drossel sowie ein verbessertes Gehäuse eines Transformators oder einer Drossel anzugeben.

Die Aufgabe wird erfindungsgemäß hinsichtlich der Aufnahmevorrichtung durch die Merkmale des Anspruchs 1 und hinsichtlich des Gehäuses durch die Merkmale des Anspruchs 13 gelöst. Vorteilhafte Ausgestaltungen der Erfindung sind Gegenstand der Unteransprüche.

Eine erfindungsgemäße Aufnahmevorrichtung nach Anspruch 1 zur Aufnahme von Isolierflüssigkeit aus einem Kessel eines Transformators oder einer Drossel umfasst unter anderem einen Aufnahmebehälter, der als ein Hohlkörper ausgebildet ist und mit einer Kesselöffnung des Kessels verbindbar ist, so dass durch die Kesselöffnung Isolierflüssigkeit zwischen einem Kesselinneren des Kessels und einem Inneren des Aufnahmebehälters strömen kann. Ferner umfasst die Aufnahmevorrichtung unter anderem einen Kompensator, der als ein Hohlkörper mit einem veränderbaren Kompensatorvolumen ausgebildet ist und gegenüber dem Aufnahmebehälter verschlossen in dem Aufnahmebehälter angeordnet ist.

Der Begriff "Kessel" wird hier und im Folgenden allgemein im Sinne eines mit Isolierflüssigkeit befüllten Behälters verwendet und umfasst somit beispielsweise auch mit Isolierflüssigkeit befüllte Kabelanschlusskästen und Schalterkammern.

Die Anordnung des Kompensators in dem Aufnahmebehälter ermöglicht es, den Aufnahmebehälter mit einer variablen Menge Isolierflüssigkeit zu befüllen, wobei der Kompensator das nicht von Isolierflüssigkeit ausgefüllte Volumen des Aufnahmebehälters einnimmt. Der Kompensator hat dabei eine ähnliche Funktion wie ein Gummisack eines herkömmlichen Ausdehnungsgefäßes. Gegenüber einem Gummisack hat der Kompensator jedoch den Vorteil, dass durch ihn die Isolierflüssigkeit hermetisch von der Umgebungsluft getrennt werden kann, so dass die Isolierflüssigkeit nicht durch Sauerstoff und Feuchtigkeit aus der Umgebungsluft beeinträchtigt wird.

Darüber hinaus kann der Aufnahmebehälter eine relativ große Querschnittsfläche aufweisen und daher über eine entsprechend große Kesselöffnung mit dem Kesselinneren des Kessels verbunden sein, während ein herkömmliches Ausdehnungsgefäß durch ein Rohr mit einer vergleichsweise kleinen Querschnittsfläche mit dem Kesselinneren verbunden ist. Die große Querschnittsfläche und große Kesselöffnung ermöglichen eine schnelle Reaktion auf und Kompensation von Volumenänderungen der Isolierflüssigkeit. Dadurch können insbesondere durch Lichtbögen in dem Kesselinneren verursachte schlagartige Volumenänderungen der Isolierflüssigkeit und dadurch bedingte Druckanstiege schneller und effektiver kompensiert werden als mittels herkömmlicher Ausdehnungsgefäße.

Durch die Anordnung des Kompensators in dem Aufnahmebehälter ist der Kompensator ferner durch den Aufnahmebehälter gegen eine äußere Umgebung geschützt und wird bei einem Transport durch die Wand des Aufnahmebehälters geführt. Da der Kompensator bei einem Druckanstieg in dem Kessel zusammengedrückt wird, besteht außerdem nicht die Gefahr, dass der Kompensator durch einen Druckanstieg überdehnt wird. Weiterhin kann der Kompensator durch den Kontakt mit der Isolierflüssigkeit Wärme aus der Isolierflüssigkeit abführen und somit zu einer Kühlung der Isolierflüssigkeit beitragen. Der Kompensator kann außerdem auch als Aufbewahrungsbehälter zur Lagerung von Ersatz- und Reservekomponenten der Aufnahmevorrichtung und/oder des Transformators bzw. der Drossel verwendet werden. An dem Aufnahmebehälter können vorteilhaft Anschlüsse für Rohrleitungen von mit Isolierflüssigkeit befüllten Kabelanschlusskästen angebracht werden.

Die Erfindung sieht ferner vor, dass ein Kompensatorboden des Kompensators einen Buchholzrelaisinnenanschluss mit einer Bodenöffnung in dem Kompensatorboden aufweist, wobei an dem Buchholzrelaisinnenanschluss in dem Kompensatorinneren des Kompensators ein Buchholzrelais, als Teil der Aufnahmevorrichtung, angeschlossen ist. Vorzugsweise weist eine Unterseite des Kompensatorbodens dabei einen Gasfangkragen zur Sammlung von Gas auf.

Ein derartiger Buchholzrelaisinnenanschluss ermöglicht es, ein Buchholzrelais in dem Kompensator anzuordnen. Dadurch wird vorteilhaft Bauhöhe der Aufnahmevorrichtung gegenüber einer Anordnung eines Buchholzrelais an einer Oberseite der Aufnahmevorrichtung eingespart. Der Gasfangkragen ermöglicht dabei, dass sich Gas aus dem Kessel unter dem Kompensatorboden sammelt und dem Buchholzrelais zugeführt wird. Eine Ausgestaltung der Erfindung sieht vor, dass der Kompensator zur Ausbildung des veränderbaren Kompensatorvolumens einen Faltenbalg aufweist.

Durch einen Faltenbalg kann vorteilhaft in einfacher Weise ein an eine aufzunehmende Menge von Isolierflüssigkeit anpassbares, veränderbares Kompensatorvolumen des Kompensators realisiert werden.

Eine weitere Ausgestaltung der Erfindung sieht vor, dass der Kompensator ein Überdruckventil aufweist, mittels dessen Isolierflüssigkeit und/oder Gas in ein Kompensatorinneres des Kompensators leitbar ist, wenn der Kompensator in dem Aufnahmebehälter angeordnet ist und ein Druck in dem Aufnahmebehälter einen Druckschwellenwert überschreitet. Alternativ kann der Kompensator auch eine Berstscheibe aufweisen, die dazu ausgelegt ist, zu platzen, wenn ein Druck in dem Aufnahmebehälter einen Druckschwellenwert überschreitet.

Dadurch wirkt der Kompensator auch als Schutzvorrichtung gegen Überdruck in dem Kessel.

Eine weitere Ausgestaltung der Erfindung sieht eine erste Gasöffnung vor, durch die Gas zwischen einem Kompensatorinneren des Kompensators und einer Umgebung der Aufnahmevorrichtung strömen kann, wenn der Kompensator in dem Aufnahmebehälter angeordnet ist. Vorzugsweise weist die Aufnahmevorrichtung ferner einen ersten Deckel auf, der zum Verschließen des Kompensators ausgebildet ist und die erste Gasöffnung aufweist.Durch eine derartige erste Gasöffnung kann der Kompensator "atmen", so dass in seinem Inneren kein Überdruck oder Unterdruck entsteht, der einer Änderung des Kompensatorvolumens entgegenwirkt. Durch einen Deckel zum Verschließen des Kompensators kann das Kompensatorinnere gegen Verschmutzung und Umgebungseinflüsse geschützt werden.

Eine weitere Ausgestaltung der Erfindung sieht vor, dass der erste Deckel, der zum Verschließen des Kompensators ausgebildet ist, mittels eines Kompensatorflansches lösbar an dem Verschließflansch des Aufnahmebehälters befestigt ist, so dass dieser durch einen zweiten Deckel, der zum Verschließen des Aufnahmebehälters ausgebildet ist und der eine zweite Gasöffnung aufweist, an der ein einen Gasbehälter mit veränderbarem Gasbehältervolumen angeordnet ist, ersetzt werden kann, so dass dann der Gasbehälter in dem Aufnahmebehälter angeordnet ist und ein Gas zwischen dem Gasbehältervolumen und einer Umgebung des Aufnahmebehälters strömt. Vorzugsweise ist dabei an der zweiten Gasöffnung ein Gasentfeuchteranschluss für einen Gasentfeuchter angeordnet, oder die zweite Gasöffnung ist mit einer semipermeablen Membran, die für Gas aber nicht für Flüssigkeit durchlässig ist, verschlossen. Der Gasbehälter ist vorzugsweise als ein Gummisack ausgebildet. Ferner weist die Aufnahmevorrichtung vorzugsweise einen zweiten Deckel auf, der zum Verschließen des Aufnahmebehälters ausgebildet ist und die zweite Gasöffnung aufweist.

Diese Ausgestaltungen der Erfindung berücksichtigen, dass in Problemfällen, in denen der Kompensator, beispielsweise durch eine Beschädigung, nicht funktionsfähig ist, eine Wiederherstellung der Funktionsfähigkeit der Aufnahmevorrichtung durch eine Reparatur oder Ersetzung des Kompensators und damit eine Wiederinbetriebnahme des Transformators bzw. der Drossel unter Umständen mit einem hohen Zeit- und/oder Kostenaufwand verbunden ist. Um diesem Problem zu begegnen sehen die vorgenannten Ausgestaltungen der Erfindung vor, dass in dem Aufnahmebehälter an einer zweiten Gasöffnung ein Gasbehälter mit einem veränderbaren Gasbehältervolumen anordenbar ist. Dies ermöglicht, den Aufnahmebehälter im Fall einer Funktionsunfähigkeit des Kompensators wie ein herkömmliches Ausdehnungsgefäß zu betreiben, wobei der Gasbehälter die Funktion des Kompensators übernimmt. Dadurch kann ein Zeitraum bis zu einer Reparatur oder einem Austausch des Kompensators überbrückt werden, ohne den Betrieb des Transformators bzw. der Drossel lange unterbrechen zu müssen. Gegebenenfalls braucht der Kompensator in solchen Fällen auch gar nicht repariert oder ausgetauscht werden, wenn eine dauerhafte Fortsetzung des Betriebs des Transformators bzw. der Drossel mit dem Gasbehälter statt dem Kompensator akzeptabel ist. Die Ausbildung des Gasbehälters als ein Gummisack ist eine einfache und bewährte Ausgestaltung des Gasbehälters zur Aufnahme eines veränderbaren Gasvolumens. Durch einen Gasentfeuchteranschluss an der zweiten Gasöffnung kann vorteilhaft ein Gasentfeuchter angeschlossen werden, um Gas, das in den Gasbehälter eintritt, zu entfeuchten, so dass weniger Feuchtigkeit aus in dem Gasbehälter enthaltenem Gas in die Isolierflüssigkeit übergeht. Alternativ kann das Eintreten von Feuchtigkeit durch eine semipermeable Membran verhindert bzw. reduziert werden. Ein Deckel, der zum Verschließen des Aufnahmebehälters ausgebildet ist und die zweite Gasöffnung aufweist, ermöglicht eine einfache Umrüstung der Aufnahmevorrichtung zu dessen Betrieb als herkömmliches Ausdehnungsgefäß.

Die vorgenannten Ausgestaltungen der Erfindung können auch derart ausgeführt sein, dass der erste Deckel und der zweite Deckel identisch sind.

Dies verringert vorteilhaft die Anzahl der Komponenten der Aufnahmevorrichtung.

Ferner können auch die erste Gasöffnung und die zweite Gasöffnung identisch sein.

Dadurch wird vorteilhaft nur eine Gasöffnung benötigt, die für den Kompensator und den Gasbehälter verwendet wird.

Eine weitere Ausgestaltung der Erfindung sieht vor, dass der zweite Deckel einen Buchholzrelaisaußennschluss mit angeschlossenem Buchholzrelais auf dem zweiten Deckel zu dem Inneren des Aufnahmebehälters aufweist.

Ein erfindungsgemäßes Gehäuse eines Transformators oder einer Drossel umfasst einen Kessel mit einer Kesselöffnung und eine erfindungsgemäße Aufnahmevorrichtung zur Aufnahme von Isolierflüssigkeit aus dem Kessel mit den oben genannten Vorteilen.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung von Ausführungsbeispielen, die im Zusammenhang mit den Zeichnungen näher erläutert werden. Dabei zeigen:
FIG 1 schematisch eine Seitenansicht eines Gehäuses eines Transformators oder einer Drossel in einem Kompensatorbetrieb,
FIG 2 eine Schnittdarstellung des in Figur 1 dargestellten Gehäuses in dem Kompensatorbetrieb, und
FIG 3 eine Schnittdarstellung des in den Figuren 1 und 2 dargestellten Gehäuses in einem Ausdehnungsgefäßbetrieb.

Einander entsprechende Teile sind in den Figuren mit den gleichen Bezugszeichen versehen.

Die Figuren 1 bis 3 zeigen ein Gehäuse 1 eines Transformators oder einer Drossel. Das Gehäuse 1 umfasst einen Kessel 3 und eine Aufnahmevorrichtung 5 zur Aufnahme von Isolierflüssigkeit aus dem Kessel 3.

Die Aufnahmevorrichtung 5 umfasst einen Kompensator 7 und einen Aufnahmebehälter 9 und ist dazu ausgebildet, wahlweise in einem von zwei verschiedenen Betriebsmodi betrieben zu werden. Im Folgenden wird ein erster Betriebsmodus als Kompensatorbetrieb bezeichnet und der zweite Betriebsmodus wird als Ausdehnungsgefäßbetrieb bezeichnet. Die Figuren 1 und 2 zeigen die Aufnahmevorrichtung 5 in dem Kompensatorbetrieb. Figur 3 zeigt die Aufnahmevorrichtung 5 in dem Ausdehnungsgefäßbetrieb. Dabei zeigt Figur 1 eine schematische Seitenansicht des Gehäuses 1 und die Figuren 2 und 3 zeigen jeweils eine Schnittdarstellung des Gehäuses 1, wobei in den Figuren 2 und 3 jeweils nur ein Ausschnitt eines Kesseldeckels 11 des Kessels 3 in dem Bereich einer Kesselöffnung 13 in dem Kesseldeckel 11 dargestellt ist.

Der Kompensator 7 umfasst einen Kompensatorboden 15, einen Kompensatorflansch 17 und einen Faltenbalg 19, der den Kompensatorboden 15 und den Kompensatorflansch 17 miteinander verbindet. Der Kompensatorboden 15 ist plattenartig ausgebildet. Der Kompensatorflansch 17 ist ringförmig ausgebildet. Der Faltenbalg 19 ermöglicht, das Kompensatorvolumen zieharmonikartig zu verändern. Der Faltenbalg 19 ist beispielsweise aus einem metallischen Werkstoff oder einem Gummi gefertigt.

Der Kompensatorboden 15 weist optional einen Buchholzrelaisinnenanschluss 21 mit einer Bodenöffnung 23 in dem Kompensatorboden 15 für den Anschluss eines in einem Kompensatorinneren des Kompensators 7 angeordneten Buchholzrelais 25 auf. Eine Unterseite des Kompensatorbodens 15 weist optional einen Gasfangkragen 27 zur Sammlung von Gas auf. Ferner ist an dem Kompensatorboden 15 optional ein Überdruckventil 29 angeordnet, mittels dessen ein den Kompensator 7 umgebendes Fluid in das Kompensatorinnere leitbar ist, wenn ein Druck in dem Fluid einen Druckschwellenwert überschreitet.

Der Aufnahmebehälter 9 ist im Wesentlichen als ein Hohlzylinder ausgebildet und vakuumfest aus einem metallischen Werkstoff gefertigt. Der Aufnahmebehälter 9 ist die Kesselöffnung 13 verschließend an dem Kesseldeckel 11 befestigt, so dass durch die Kesselöffnung 13 Isolierflüssigkeit zwischen einem Kesselinneren des Kessels 3 und einem Inneren des Aufnahmebehälters 9 strömen kann. Dazu weist der Aufnahmebehälter 9 einen ringförmigen Befestigungsflansch 31 auf, der lösbar, beispielsweise durch Schraubverbindungen, mit dem Kesseldeckel 11 verbunden ist. Alternativ kann der Aufnahmebehälter 9 auch fest, beispielsweise durch eine Schweißverbindung, an dem Kesseldeckel 11 befestigt sein. Ein von dem Kesseldeckel 11 abgewandtes Ende des Aufnahmebehälters 9 wird von einem ringförmigen Verschließflansch 33 gebildet. An einer Außenseite weist der Aufnahmebehälter 9 optional wenigstens einen Rohrleitungsanschluss 35 für Kabelanschlusskästen auf. Zur Erhöhung der Steifigkeit des Aufnahmebehälters 9 sind Bereiche einer Innenoberfläche des Aufnahmebehälters 9 in der Nähe der Kesselöffnung 13 optional durch Versteifungselemente 37 miteinander verbunden.

Statt den Aufnahmebehälter 9 direkt an dem Kessel 3 zu befestigen, kann er auch in einem Abstand von dem Kessel 3 angeordnet sein und durch eine starre Verbindung, beispielsweise eine Rohrleitung, oder eine flexible Verbindung, beispielsweise einen Verbindungsschlauch, mit dem Kessel 3 verbunden sein, so dass Isolierflüssigkeit aus dem Kessel 3 in den Aufnahmebehälter 9 und aus dem Aufnahmebehälter 9 in den Kessel 3 strömen kann.

In dem in den Figuren 1 und 2 dargestellten Kompensatorbetrieb ist der Kompensator 7 in dem Aufnahmebehälter 9 angeordnet. Dabei ist der Kompensatorflansch 17 des Kompensators 7 lösbar, beispielsweise durch Schraubverbindungen, an dem Verschließflansch 33 des Aufnahmebehälters 9 befestigt, so dass eine dem Kompensatorboden 15 zugewandte Oberfläche des Kompensatorflansches 17 an dem Verschließflansch 33 anliegt und der Kompensatorboden 15 der Kesselöffnung 13 zugewandt ist. Der Kompensator 7 ist durch einen ersten Deckel 39 verschlossen, der als ein Blindflansch ausgebildet ist und mit einem Randbereich an einer von dem Kompensatorboden 15 abgewandten Oberfläche des Kompensatorflansches 17 anliegt. Der erste Deckel 39 weist eine erste Gasöffnung 41 auf, durch die Gas zwischen dem Kompensatorinneren des Kompensators 7 und einer Umgebung der Aufnahmevorrichtung 5 strömen kann. Über der ersten Gasöffnung 41 ist an dem ersten Deckel 39 eine Filtereinheit 43 angeordnet, die einem Eindringen von unerwünschten Stoffen wie Schmutzpartikeln und/oder Wasser in das Kompensatorinnere entgegenwirkt.

Der Kompensator 7 ist gegenüber dem Aufnahmebehälter 9 hermetisch verschlossen, solange der Druck in der Isolierflüssigkeit den Druckschwellenwert, für den das Überdruckventil 29 ausgelegt ist, nicht überschreitet. Dadurch kann Isolierflüssigkeit aus dem Kessel 3 nur in einen den Kompensator 7 umgebenden Aufnahmebereich des Inneren des Aufnahmebehälters 9 strömen, nicht aber in den Kompensator 7. Da der Kompensator 7 durch den Faltenbalg 19 ein veränderbares Kompensatorvolumen hat, passt sich das Volumen des Aufnahmebereiches der Menge der von dem Aufnahmebehälter 9 aufzunehmenden Isolierflüssigkeit an, indem der Faltenbalg 19 bei einer Volumenzunahme der Isolierflüssigkeit umso mehr zusammengefaltet wird, je mehr Isolierflüssigkeit in den Aufnahmebehälter 9 strömt und bei einer Volumenabnahme der Isolierflüssigkeit wieder entsprechend entfaltet wird.

Die erste Gasöffnung 41 ermöglicht vorteilhaft ein "Atmen" des Kompensators 7, d. h. ein Abführen von Gas aus dem Kompensator 7 bei einer Abnahme des Kompensatorvolumens und ein Einführen von Gas in den Kompensator 7 bei einer Zunahme des Kompensatorvolumens.

Das Überdruckventil 29 ermöglicht vorteilhaft, Isolierflüssigkeit und/oder Gas in den Kompensator 7 zu leiten, wenn der Druck in der Isolierflüssigkeit den Druckschwellenwert überschreitet.

Der Buchholzrelaisinnenanschluss 21 ermöglicht, ein Buchholzrelais 25 in dem Kompensator 7 anzuordnen. Dadurch wird in dem Kompensatorbetrieb vorteilhaft Bauhöhe der Aufnahmevorrichtung 5 gegenüber einer alternativen (ebenfalls möglichen) Anordnung eines Buchholzrelais 25 an einer Oberseite der Aufnahmevorrichtung 5, beispielsweise an dem ersten Deckel 41 oder dem Kompensatorflansch 17, eingespart. Der Gasfangkragen 27 ermöglicht dabei, dass sich Gas aus dem Kessel 3 unter dem Kompensatorboden 15 sammelt und dem Buchholzrelais 25 zugeführt wird.

In dem in Figur 3 dargestellten Ausdehnungsgefäßbetrieb wird die Aufnahmevorrichtung 5 ohne den Kompensator 7 betrieben. Der Aufnahmebehälter 9 wird dabei durch einen zweiten Deckel 45 verschlossen, der als ein Blindflansch ausgebildet ist und mit einem Randbereich an dem Verschließflansch 33 des Aufnahmebehälters 9 anliegt.

Der zweite Deckel 45 weist eine zweite Gasöffnung 46 auf. Unter der zweiten Gasöffnung 46 ist an einer dem Aufnahmebehälter 9 zugewandten Oberfläche des zweiten Deckels 45 mittels eines Gasbehälterflansches 47 ein als ein Gummisack ausgebildeter Gasbehälter 49 mit einem veränderbaren Gasbehältervolumen angeordnet, so dass durch die zweite Gasöffnung 46 Gas zwischen dem Gasbehältervolumen und einer Umgebung des Aufnahmebehälters strömen kann. An einer von dem Aufnahmebehälter 9 abgewandten Oberfläche des zweiten Deckels 45 ist über der zweiten Gasöffnung 46 ein Gasentfeuchteranschluss 51 für einen (nicht dargestellten) Gasentfeuchter zum Entfeuchten von Gas, das durch die zweite Gasöffnung 46 in den Gasbehälter 49 strömt, angeordnet.

Ferner weist der zweite Deckel 45 einen Buchholzrelaisaußenanschluss 53 für den Anschluss eines Buchholzrelais 25 auf dem zweiten Deckel 45 zu dem Inneren des Aufnahmebehälters 9 auf.

In einer bevorzugten Ausführung des Aufnahmebehälters 9 sind der erste Deckel 39 und der zweite Deckel 45 identisch. Dabei können insbesondere auch die erste Gasöffnung 41 und die zweite Gasöffnung 46 identisch sein, wobei der Gasbehälter 49 nur in dem Ausdehnungsgefäßbetrieb an der Gasöffnung 41, 46 angeordnet wird. Wenn die erste Gasöffnung 41 und die zweite Gasöffnung 46 identisch sind, kann der Gasentfeuchteranschluss 51 ferner dazu ausgebildet sein, im Kompensatorbetrieb die Filtereinheit 43 und im Ausdehnungsgefäßbetrieb einen Gasentfeuchter anzuschließen.

Die Aufnahmevorrichtung 5 wird normalerweise in dem Kompensatorbetrieb betrieben. Der Ausdehnungsgefäßbetrieb ist vornehmlich für Problemfälle vorgesehen, in denen die Funktionsfähigkeit des Kompensators 7 beeinträchtigt ist, beispielsweise weil der Kompensator 7 beschädigt ist. Um von dem Kompensatorbetrieb zu dem Ausdehnungsgefäßbetrieb zu wechseln, wird zunächst der erste Deckel 39 von dem Kompensator 7 abmontiert. Anschließend wird der Kompensator 7 von dem Aufnahmebehälter 9 gelöst und entfernt. Danach wird der Aufnahmebehälter 9 mittels des mit dem Gasbehälter 49 versehenen zweiten Deckels 46 verschlossen, an den Gasentfeuchteranschluss 51 wird ein Gasentfeuchter angeschlossen und an den Buchholzrelaisaußenanschluss wird ein Buchholzrelais 25 angeschlossen. In dem Ausdehnungsgefäßbetrieb wirkt der Aufnahmebehälter 9 wie ein übliches Ausdehnungsgefäß, wobei der Gasbehälter 49 durch die zweite Gasöffnung 46 "atmet". Das Kompensatorinnere kann in dem Kompensatorbetrieb als Stauraum zur Lagerung von Ersatz- und Reservekomponenten wie Isolierelementen, einem Ersatzgummisack, einem Ersatzbuchholzrelais und/oder Überdruckschutzventilen genutzt werden.

Obwohl die Erfindung im Detail durch bevorzugte Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen. Insbesondere kann eine Aufnahmevorrichtung 5 mehrere Aufnahmebehälter 9 der in den Figuren 2 und 3 dargestellten Art mit jeweils einem Kompensator 7 aufweisen. Dabei können die Faltenbälge 19 der Kompensatoren 7 verschiedene Härtegrade aufweisen. Unter dem Härtegrad eines Faltenbalgs 19 wird dabei ein Widerstand verstanden, den der Faltenbalg 19 seiner Längenänderung entgegensetzt. Beispielsweise weist wenigstens ein erster Kompensator 7 einen Faltenbalg 19 mit einem ersten Härtegrad auf und wenigstens ein zweiter Kompensator 7 weist einen Faltenbalg 9 mit einem zweiten Härtegrad auf, der größer als der erste Härtegrad ist. Durch eine geeignete Wahl der Härtegrade und Ausbildung der Kompensatoren 7 kann dadurch erreicht werden, dass mit den ersten Kompensatoren 7 vornehmlich thermisch verursachte Volumenänderungen der Isolierflüssigkeit kompensiert werden, die in einem Normalbetrieb des Transformators oder der Drossel auftreten, während mit den zweiten Kompensatoren 7 vornehmlich schlagartige Volumenänderungen der Isolierflüssigkeit kompensiert werden, die durch Lichtbögen in dem Kessel 3 verursacht werden.

## Patentansprüche

1. Aufnahmevorrichtung (5) zur Aufnahme von Isolierflüssigkeit aus einem Kessel (3) eines Transformators oder einer Drossel, umfassend
- einen Aufnahmebehälter (9), der als ein Hohlkörper ausgebildet ist und mit einer Kesselöffnung (13) des Kessels (3) verbindbar ist, so dass durch die Kesselöffnung (13) Isolierflüssigkeit zwischen einem Kesselinneren des Kessels (3) und einem Inneren des Aufnahmebehälters (9) strömen kann,
- und einen Kompensator (7), der als ein Hohlkörper mit einem veränderbaren Kompensatorvolumen ausgebildet ist und gegenüber dem Aufnahmebehälter (9) verschlossen in dem Aufnahmebehälter (9) angeordnet ist,
**dadurch gekennzeichnet, dass** ein Kompensatorboden (15) des Kompensators (7) einen Buchholzrelaisinnenanschluss (21) mit einer Bodenöffnung (23) in dem Kompensatorboden (15) aufweist, wobei an dem Buchholzrelaisinnenanschluss (21) in einem Kompensatorinneren des Kompensators (7) ein Buchholzrelais (25), als Teil der Aufnahmevorrichtung (5), angeschlossen ist.

2. Aufnahmevorrichtung (5) nach Anspruch 1,
**dadurch gekennzeichnet, dass** der Kompensator (7) zur Ausbildung des veränderbaren Kompensatorvolumens einen Faltenbalg (19) aufweist.

3. Aufnahmevorrichtung (5) nach Anspruch 1 oder 2,
**dadurch gekennzeichnet, dass** eine Unterseite des Kompensatorbodens (15) einen Gasfangkragen (27) zur Sammlung von Gas aufweist.

4. Aufnahmevorrichtung (5) nach einem der vorhergehenden Ansprüche,
**dadurch gekennzeichnet, dass** der Kompensator (7) ein Überdruckventil (29) aufweist, mittels dessen Isolierflüssigkeit und/oder Gas in ein Kompensatorinneres des Kompensators (7) leitbar ist, wenn ein Druck in dem Aufnahmebehälter (9) einen Druckschwellenwert überschreitet.

5. Aufnahmevorrichtung (5) nach einem der vorhergehenden Ansprüche,
umfassend eine erste Gasöffnung (41), durch die Gas zwischen einem Kompensatorinneren des Kompensators (7) und einer Umgebung der Aufnahmevorrichtung (5) strömen kann.

6. Aufnahmevorrichtung (5) nach Anspruch 5,
umfassend einen ersten Deckel (39), der zum Verschließen des Kompensators (7) ausgebildet ist und die erste Gasöffnung (41) aufweist.

7. Aufnahmevorrichtung (5) nach Anspruch 6,
**dadurch gekennzeichnet, dass** der erste Deckel (39), der zum Verschließen des Kompensators (7) ausgebildet ist, mittels eines Kompensatorflansches (17) lösbar an dem Verschließflansch (33) des Aufnahmebehälters (9) befestigt ist, so dass dieser durch einen zweiten Deckel (45), der zum Verschließen des Aufnahmebehälters (9) ausgebildet ist und der eine zweite Gasöffnung (46) aufweist, an der ein Gasbehälter (49) mit veränderbarem Gasbehältervolumen angeordnet ist, ersetzt werden kann, so dass dann der Gasbehälter (49) in dem Aufnahmebehälter angeordnet wäre und ein Gas zwischen dem Gasbehältervolumen und einer Umgebung des Aufnahmebehälters (9) strömen könnte.

8. Aufnahmevorrichtung (5) nach Anspruch 7,
**dadurch gekennzeichnet, dass** an der zweiten Gasöffnung (46) ein Gasentfeuchteranschluss (51) für einen Gasentfeuchter angeordnet ist.

9. Aufnahmevorrichtung (5) nach Anspruch 7 oder 8,
**dadurch gekennzeichnet, dass** der Gasbehälter (49) als ein Gummisack ausgebildet ist.

10. Aufnahmevorrichtung (5) nach Anspruch 7,
**dadurch gekennzeichnet, dass** der erste Deckel (39) und der zweite Deckel (45) identisch sind.

11. Aufnahmevorrichtung (5) nach Anspruch 11, **dadurch gekennzeichnet, dass** die erste Gasöffnung (41) und die zweite Gasöffnung (46) identisch sind.

12. Aufnahmevorrichtung (5) nach einem der Ansprüche 7-11, **dadurch gekennzeichnet, dass** der zweite Deckel (45) einen Buchholzrelaisaußennschluss (53) mit angeschlossenem Buchholzrelais (25) auf dem zweiten Deckel zu dem Inneren des Aufnahmebehälters aufweist.

13. Gehäuse (1) eines Transformators oder einer Drossel, das Gehäuse (1) umfassend einen Kessel (3) mit einer Kesselöffnung (13) und eine Aufnahmevorrichtung (5) gemäß einem der vorhergehenden Ansprüche.

## Claims

1. Take-up device (5) for taking up insulating fluid from a tank (3) of a transformer or a reactor, comprising
a take-up container (9), which is designed as a hollow body and can be connected to a tank opening (13) of the tank (3), so that insulating fluid can flow through the tank opening (13) between a tank interior of the tank (3) and an interior of the take-up container (9),
and a compensator (7), which is designed as a hollow body with a variable compensator volume and is arranged in the take-up container (9) while being sealed with respect to the take-up container (9),
**characterized in that** a compensator bottom (15) of the compensator (7) has an inner Buchholz relay connection (21) with a bottom opening (23) in the compensator bottom (15), wherein, at the inner Buchholz relay connection (21), a Buchholz relay (25) is connected, as part of the take-up device (5), in a compensator interior of the compensator (7).

2. Take-up device (5) according to Claim 1,
**characterized in that** the compensator (7) has a bellows (19) for forming the variable compensator volume.

3. Take-up device (5) according to Claim 1 or 2,
**characterized in that** an underside of the compensator bottom (15) has a gas collar (27) for collecting gas.

4. Take-up device (5) according to one of the preceding claims,
**characterized in that** the compensator (7) has a pressure relief valve (29), by means of which insulating fluid and/or gas can be directed into a compensator interior of the compensator (7) if a pressure in the take-up container (9) exceeds a pressure threshold value.

5. Take-up device (5) according to one of the preceding claims,
comprising a first gas opening (41), through which gas can flow between a compensator interior of the compensator (7) and a surrounding area of the take-up device (5).

6. Take-up device (5) according to Claim 5,
comprising a first cover (39), which is designed for sealing the compensator (7) and has the first gas opening (41).

7. Take-up device (5) according to Claim 6,
**characterized in that** the first cover (39), which is designed for sealing the compensator (7), is releasably fastened to the sealing flange (33) of the take-up container (9) by means of a compensator flange (17), so that it can be replaced by a second cover (45), which is designed for sealing the take-up container (9) and has a second gas opening (46), at which a gas container (49) with a variable gas container volume is arranged, so that then the gas container (49) would be arranged in the take-up container and a gas could flow between the gas container volume and a surrounding area of the take-up container (9).

8. Take-up device (5) according to Claim 7,
**characterized in that** a gas dehumidifier connection (51) for a gas dehumidifier is arranged at the second gas opening (46).

9. Take-up device (5) according to Claim 7 or 8, **characterized in that** the gas container (49) is designed as a rubber bag.

10. Take-up device (5) according to Claim 7,
**characterized in that** the first cover (39) and the second cover (45) are identical.

11. Take-up device (5) according to Claim 11, **characterized in that** the first gas opening (41) and the second gas opening (46) are identical.

12. Take-up device (5) according to one of Claims 7-11,
**characterized in that** the second cover (45) has an outer Buchholz relay connection (53) with a connected Buchholz relay (25) on the second cover with respect to the interior of the take-up container.

13. Housing (1) of a transformer or a reactor, the housing (1) comprising a tank (3) with a tank opening (13) and a take-up device (5) according to one of the preceding claims.

## Revendications

1. Dispositif (5) de réception pour recevoir du liquide isolant d'une cuve (3) d'un transformateur ou d'une bobine de self, comprenant
- un récipient (9) de réception, qui est constitué sous la forme d'un corps creux et qui peut communiquer avec une ouverture (13) de la cuve (3), de manière à ce que du liquide isolant puisse, par l'ouverture (13) de la cuve, passer entre l'intérieur de la cuve (3) et l'intérieur du récipient (9) de réception,
- et un compensateur (7), qui est constitué sous la forme d'un corps creux ayant un volume de compensateur variable et qui est disposé dans le récipient (9) de réception en étant fermé par rapport au récipient (9) de réception, **caractérisé en ce qu'**un fond (15) du compensateur (7) a un raccord (21) intérieur de relais de Buchholz avec une ouverture (23) de fond dans le fond (15) du compensateur, un relais (25) de Buchholz, en tant que partie du dispositif (5) de réception, étant raccordé au raccord (21) intérieur de relais de Buchholz à l'intérieur du compensateur (7).

2. Dispositif (5) de réception suivant la revendication 1, **caractérisé en ce que** le compensateur (7) a un soufflet (19) à plis pour constituer le volume variable du compensateur.

3. Dispositif (5) de réception suivant la revendication 1 ou 2, **caractérisé en ce qu'**une face inférieure du fond (15) du compensateur a un collet (27) de capture de gaz pour collecter du gaz.

4. Dispositif (5) de réception suivant l'une des revendications précédentes,
**caractérisé en ce que** le compensateur (7) a une soupape (29) de surpression, au moyen de laquelle du liquide isolant et/ou du gaz peut être conduit à l'intérieur du compensateur (7), si une pression dans le récipient (9) de réception dépasse une valeur de seuil de la pression.

5. Dispositif (5) de réception suivant l'une des revendications précédentes,
comprenant une première ouverture (41) de gaz, par laquelle du gaz peut passer entre l'intérieur du compensateur (7) et une atmosphère environnante du dispositif (5) de réception.

6. Dispositif (5) de réception suivant la revendication 5, comprenant un premier couvercle (39), qui constitué pour fermer le compensateur (7) et qui a la première ouverture (41) de gaz.

7. Dispositif (5) de réception suivant la revendication 6, **caractérisé en ce que** le premier couvercle (39), qui est constitué pour fermer le compensateur (7), est fixé au moyen d'une bride (17) de compensateur de manière amovible à la bride (33) de fermeture du récipient (9) de réception, de manière à pouvoir le remplacer par un deuxième couvercle (45), qui est constitué pour fermer le récipient (9) de réception et qui a une deuxième ouverture (46) de gaz, sur laquelle est disposé un réservoir (49) à gaz à volume variable, de manière à ce qu'alors le récipient (49) à gaz serait disposé dans le récipient de réception et un gaz pourrait passer entre le volume du récipient à gaz et une atmosphère environnante du récipient (9) de réception.

8. Dispositif (5) de réception suivant la revendication 7, **caractérisé en ce qu'**un raccord (51) d'humidificateur de gaz pour un humidificateur de gaz est monté sur la deuxième ouverture (46) de gaz.

9. Dispositif (5) de réception suivant la revendication 7 ou 8, **caractérisé en ce que** le récipient (49) à gaz est constitué sous la forme d'un sac en caoutchouc.

10. Dispositif (5) de réception suivant la revendication 7, **caractérisé en ce que** le premier couvercle (39) et le deuxième couvercle (45) sont pareils.

11. Dispositif (5) de réception suivant la revendication 10, **caractérisé en ce que** la première ouverture (41) de gaz et la deuxième ouverture (46) de gaz sont pareilles.

12. Dispositif (5) de réception suivant l'une des revendications 7 à 11,
**caractérisé en ce que** le deuxième couvercle (45) a un raccord extérieur (53) de relais de Buchholz à relais (25) de Buchholz raccordé sur le deuxième couvercle menant à l'intérieur du récipient de réception.

13. Enveloppe (1) de transformateur ou d'une bobine de self, l'enveloppe comprenant une cuve (3) ayant une ouverture (13) de cuve et un dispositif (5) de réception suivant l'une des revendications précédentes.
